# FASCICULE DE BREVET EUROPEEN

(11) **EP 2 740 843 B1**
(45) Date de publication et mention de la délivrance du brevet: **08.07.2015**
(21) Numéro de dépôt: 13195103.0
(22) Date de dépôt: 29.11.2013
(51) Int. Cl.: E01F 9/012, G09F 7/18

(54) **Dispositif de fixation pour panneau de signalisation routière**
Befestigungsvorrichtung für Straßenverkehrszeichen
Attachment device for a road sign panel

(30) Priorité: 07.12.2012 FR 1261788
(43) Date de publication de la demande: 11.06.2014
(73) Titulaire: Signaux Girod, 39400 Bellefontaine (FR)
(72) Inventeur: Girod, Claude, 39400 MORBIER (FR)
(74) Mandataire: Oudin, Stéphane

(56) Documents cités:
- FR-A1- 2 723 972
- US-A- 2 262 873
- US-A- 4 211 381
- US-A1- 2005 127 258

## Description

### Domaine technique

La présente invention concerne un dispositif de fixation en partie solidarisé à demeure au dos d'un panneau de signalisation routière, permettant d'associer ledit panneau à un support choisi parmi un ensemble de supports possibles. L'invention est particulièrement utile dans le domaine de la mise en place de panneaux de signalisation routière permanente ou provisoire.

### Technique antérieure

Dans le domaine de la signalisation routière temporaire, on connaît bien des panneaux de signalisation constitués d'une plaque métallique de forme quelconque, triangulaire ou ronde par exemple, procurant un subjectile recevant sur la face frontale un décor tel qu'un symbole ou un pictogramme indiquant un sens interdit, un stop, etc. Le bord du subjectile est replié vers le dos du panneau afin de le rigidifier et d'éviter toute blessure en cas de choc avec un piéton, un deux-roues ou autre. Ce type de panneau de signalisation comprend, par ailleurs, au moins un dispositif de fixation permettant d'associer ledit panneau à un montant vertical constitué de manière classique d'un poteau avantageusement tubulaire planté dans le sol ou solidaire d'une embase en appui sur le sol. Le dispositif de fixation comprend un rail de fixation solidarisé à demeure sur le dos du panneau dont la section transversale est en forme globale de C, une bride ou collier s'étendant autour dudit montant et des éléments de boulonnerie, tels que des boulons, permettant de serrer ladite bride sur le rail de fixation pour fixer ledit panneau sur le montant.

Un tel dispositif de fixation est décrit notamment dans la publication US 2,262,873 décrivant des moyens de fixation d'un dispositif d'affichage.

Ce rail de fixation est de préférence constitué d'un profilé en alliage léger, de préférence en aluminium, qui définit une gorge de réception présentant une première partie dans lequel est insérable la tête de vis des éléments de boulonnerie, cette gorge étant pourvue d'une seconde partie de dimension réduite formant ouverture radiale à travers laquelle passe la tige de la vis dudit élément de boulonnerie vers l'extérieur.

Ce type de dispositif de fixation présente l'inconvénient de présenter aux extrémités libres du rail de fixation des arêtes vives tranchantes pouvant causer des blessures aux opérateurs mettant en place le panneau sur ledit montant.

### Exposé de l'invention

Le but de la présente invention est donc de pallier les inconvénients précédemment cités et de proposer un dispositif de fixation solidarisé en partie à demeure au dos d'un panneau de signalisation routière, permettant d'associer en toute sécurité ledit panneau à un support choisi parmi un ensemble de supports possibles, ledit dispositif de fixation étant facile à mettre en place, de manière durable et sans risque de blessures pour l'opérateur.

Conformément à l'invention, il est donc proposé un dispositif de fixation d'un panneau de signalisation routière sur un support et comportant au moins un rail de fixation en forme globale de C solidarisé au dos dudit panneau, une bride apte à s'étendre autour du support et des éléments de serrage permettant de serrer ladite bride sur le rail de fixation pour fixer le panneau sur ledit support, ledit dispositif de fixation étant remarquable en ce qu'il comprend un élément de protection au moins en partie inséré à chaque extrémité libre dudit rail de fixation.

Selon un mode de réalisation préférentiel, ledit élément de protection comprend :
- une base comportant un corps et une languette agencée pour être insérée à l'une des extrémités dudit rail de fixation jusqu'à ce que le corps vienne en butée contre ladite extrémité,
- un capot apte à être solidarisé à ladite base pour masquer au moins en partie ladite base.

Le corps a de préférence une forme globale de demi tronc de cône et présente une première face latérale non plane du type hémi-tronconique, une deuxième face latérale plane joignant les bords libres de ladite première face, une face avant et une face arrière, lesdites faces avant et arrière étant en forme générale de demi disque sensiblement parallèle entre eux et reliées par les première et deuxième faces latérales.

De manière avantageuse, la face avant du corps comporte un lamage comprenant une face latérale hémicylindrique et une face avant en forme de demi-disque.

La languette a une forme de parallélépipède aplati issu du bord rectiligne de la face arrière du corps et s'étendant sensiblement perpendiculairement à la deuxième face latérale et en ce que cette languette comporte à son extrémité libre deux lamelles issues chacune le long d'un des bords longitudinaux de la face avant de la languette et s'étendant en direction de la face avant du corps et vers l'extérieur de ladite languette, de sorte que les lamelles et la languette présentent une section transversale dont la forme générale est un U évasé.

La languette comporte de préférence un bossage issu de la face avant de la languette, s'étendant en direction de la face avant du corps et muni d'un orifice traversant l'ensemble languette - bossage de part en part, et au moins une butée de retenue disposée en saillie sur la face avant de la languette entre les deux lamelles.

La base comprend également un tube creux issu de la languette et s'étendant en direction de la face avant du corps.

Ledit tube est avantageusement intégré au moins en partie au corps et notamment à sa deuxième face latérale.

Le capot comporte un corps incurvé présentant une face avant convexe, une face arrière concave et une face périphérique joignant lesdites faces avant et arrière.

Le capot comporte de préférence une tige issue de la face arrière du corps.

Selon une variante de réalisation, ledit élément de protection est monobloc en forme générale de T et comporte :
- un corps en forme globale de demi tronc de cône présentant une première face latérale non plane du type globalement hémi-tronconique, une deuxième face latérale plane joignant les bords libres de ladite première face latérale, une face avant et une face arrière, lesdites faces avant et arrière étant en forme générale de demi disque sensiblement parallèles entre eux et reliées par les première et deuxième faces latérales et,
- une languette en forme globale de quart de cylindre s'étendant perpendiculairement du milieu de la deuxième face latérale dudit corps.

Ladite languette comporte de préférence deux lamelles issues chacune d'un des bords inférieurs de la languette.

Selon une autre variante de réalisation, lesdites lamelles s'étendent chacune le long de l'un des bords inférieurs de la languette en direction de la face avant du corps et vers l'extérieur de ladite languette, de sorte que les lamelles et la face arrière de la languette présentent une section transversale dont la forme générale est un U évasé.

Selon une dernière variante de réalisation, lesdites lamelles s'étendant chacune perpendiculairement le long de l'un des bords inférieurs de la languette.

De manière avantageuse, la face arrière du corps est au moins en partie décalée de la face arrière de la languette.

### Description sommaire des figures

D'autres avantages et caractéristiques ressortiront mieux de la description qui va suivre d'un mode d'exécution d'un élément de protection selon l'invention en référence aux figures annexées sur lesquelles :
- la figure 1 est une vue arrière d'un panneau associé à un support grâce à deux dispositifs de fixation conformes à l'invention ;
- la figure 2 est une vue en perspective arrière de l'ensemble panneau - dispositif de fixation de la figure précédente sans le support ;
- la figure 3 est une vue de détail agrandie de la figure 2 ;
- la figure 4 est une vue en perspective éclatée d'un élément de protection du dispositif de fixation selon l'invention des figures précédentes ;
- la figure 5 est une vue en perspective du rail de fixation du dispositif de fixation des figures 1 à 3 ;
- la figure 6 est une vue en perspective éclatée de l'élément de protection selon l'invention avant sa mise en place sur le rail de fixation de la figure 5 ;
- la figure 7 est une vue en perspective de l'élément de protection mis en place sur le rail de fixation de la figure 5 ;
- la figure 8 est une vue en perspective d'une première variante de l'élément de protection du dispositif de fixation selon l'invention ;
- la figure 9 est une vue en perspective d'une deuxième variante de l'élément de protection du dispositif de fixation selon l'invention ;
- la figure 10 est une vue en perspective d'une troisième variante de l'élément de protection du dispositif de fixation selon l'invention.

### Meilleure manière de réaliser l'invention technique

On décrira ci-après un dispositif de fixation lors d'une utilisation sur un panneau de signalisation routière présentant des faces sensiblement verticales. Il va de soi que le panneau sur lequel est mis en place ledit dispositif de fixation pourra être plus ou moins incliné, les termes vertical et/ou horizontal seront alors à adapter à l'inclinaison dudit panneau.

Ainsi, en référence aux figures 1 à 3, le dispositif de fixation 1, selon l'invention, est au moins en partie solidarisé à demeure au dos d'un panneau 3 et permet d'associer ledit panneau 3 à un support 4 avantageusement du type montant tubulaire sensiblement vertical. Le panneau 3 est associé audit support 4 avantageusement grâce à deux dispositifs de fixation 1 disposés l'un au dessus de l'autre le long du support 4.

Chaque dispositif de fixation 1 comporte au moins un rail de fixation 2, une bride 5 apte à s'étendre autour du support 4 et des éléments de serrage comprenant au moins une vis 6 et un écrou 7 permettant de serrer ladite bride 5 sur le rail de fixation 2 pour fixer le panneau 3 sur ledit support 4.

En référence à la figure 5, chaque rail de fixation 2 est de préférence constitué d'un profilé en alliage léger, de préférence en aluminium, dont la section transversale est en forme globale de C et qui comporte une âme 9 et deux ailes 10 s'étendant chacune sensiblement perpendiculairement de l'un des bords longitudinaux de ladite âme 9. Chaque rail de fixation 2 est positionné sur le panneau 4 en mettant l'âme 9 en contact avec le dos du panneau 4, puis est solidarisé à demeure par tout moyen approprié tel que, par exemple, le rivetage, le collage ou encore le soudage. Le rail de fixation 2 définit une gorge de réception interne 11 comportant un logement 12 longitudinal débouchant à chacune des extrémités libres dudit rail de fixation et apte à recevoir la tête de la vis 7 des éléments de serrage qui a été insérée par l'une des extrémités longitudinales dudit rail de fixation 2, et une fente 13 longitudinale de largeur réduite débouchant, d'une part, à chacune des extrémités libres dudit rail de fixation 2 et, d'autre part, d'un coté dans le logement 12 et de l'autre à l'extérieur dudit rail de fixation 2. La tige de la vis 7 passe à travers ladite fente 13 et est apte à coopérer avec un orifice (non représenté sur les figures) de la bride 6 et l'écrou 8 pour serrer ladite bride 6 sur le rail de fixation 2.

Chaque bride 6 comporte un orifice disposé de chaque coté du support 5 lorsque ladite bride 6 est mise en place autour dudit support 5. Ainsi, chaque dispositif de fixation 3 comporte deux ensembles vis 7 - écrou 8.

De manière avantageuse, chaque aile 10 du rail de fixation 2 comporte dans le logement 12 une aile de renfort 14 s'étendant sensiblement perpendiculairement de ladite aile 10 vers l'intérieur dudit rail de fixation 2, lesdites ailes de renfort 14 étant disposées en vis-à-vis.

En référence aux figures 1 à 3, pour protéger l'opérateur contre des coupures occasionnées par les angles vifs de chacune des extrémités du rail de fixation 2, le dispositif de fixation 1 comprend un élément de protection 8 au moins en partie encastré à chacune des extrémités libres dudit rail de fixation 2.

En référence à la figure 4, ledit élément de protection 8 comporte une base 15 et un capot 16. Ladite base 15 comprend un corps 17 en forme globale de demi tronc de cône présentant une première face latérale 18 non plane du type hémi-tronconique, une deuxième face latérale 19 plane joignant les bords libres de ladite première face latérale 18, une face avant 20 et une face arrière 21, lesdites faces avant et arrière 20,21 étant en forme générale de demi disque sensiblement parallèles entre eux et reliées par les première et deuxième faces latérales 18,19.

On désigne ici par "face arrière" la face qui est située du coté du dos du panneau 4 lorsque l'élément de protection 8 est mis en place sur ledit dos et par "face avant" la face qui est située du coté opposé.

La base 15 comporte en outre une languette 22 en forme de parallélépipède aplati issu et s'étendant sensiblement perpendiculairement de la deuxième face latérale 19. Cette languette 22 comporte à son extrémité libre deux lamelles 23 s'étendant chacune le long d'un des bords longitudinaux de la face avant 24 de la languette 22 en direction de la face avant 20 du corps 17 et vers l'extérieur de ladite languette 22, de sorte que les lamelles 23 et la languette 22 présentent une section transversale dont la forme générale est un U évasé. La languette 22 comporte en outre un bossage 25 issu de la face avant 24 de la languette 22, s'étendant en direction de la face avant 20 du corps 17 et muni d'un orifice 26 traversant l'ensemble languette 22 - bossage 25 de part en part, et au moins une butée de retenue 27 disposée en saillie sur la face avant 24 de la languette 22 entre les deux lamelles 23.

La base 15 comprend également un tube 28 creux issu de la face avant 24 de la languette 22 et s'étendant en direction de la face avant 20 du corps 17, ledit tube 28 étant, pour des question de résistance mécanique, de préférence intégré au moins en partie au corps 17 et notamment à sa deuxième face latérale 19. De plus, le tube 28 s'étend jusqu'à ladite face avant 20 du corps 17.

Selon un mode de réalisation préférentiel, la face avant 20 du corps 17 comporte un lamage 29 comprenant une face latérale 30 hémicylindrique et une face avant 31 en forme globale de demi-disque. Dans cette dernière configuration, le tube 28 s'étend alors jusqu'à ladite face avant 31 du lamage 29.

En référence à la figure 4, l'élément de protection 8 comporte également un capot 16. Ledit capot 16 comporte un corps 32 incurvé présentant une face avant 33 convexe, une face arrière 34 concave et une face périphérique 35 joignant lesdites faces avant et arrière 33,34. Le capot 17 comporte également une tige 36 issue de la face arrière 34 du corps 32 et apte à coopérer avec le tube 28 de la base 15 pour solidariser ledit capot 16 sur ladite base 15. Pour réaliser ladite solidarisation, la tige 36 sera de préférence dimensionnée pour être insérée à force dans le tube 28.

En référence aux figures 4, 5, 6 et 7, l'élément de protection 8 du dispositif de fixation 1, selon l'invention, est mis en place à l'une des extrémités libres du rail de fixation 2 du dispositif de fixation 1 en insérant à force la languette 22 de la base 15 dans le logement 12 dudit rail de fixation 2 jusqu'à ce que la deuxième face latérale 19 vienne en butée contre le rail de fixation 2. Lors de cette insertion, les lamelles 23 de la languette 22 se déforment en se repliant l'une vers l'autre et exercent un effort sur les ailes 10 du rail de fixation 2 assurant l'immobilisation de la base 15 dans ledit rail de fixation 2.

L'Homme du Métier n'aura aucune difficulté à dimensionner la languette 22 et ses lamelles 23 pour obtenir le serrage souhaité.

Toutefois, pour renforcer la fixation, on pourra disposer une dose de colle dans l'orifice 26 du bossage 25 de la base 15 pour lier de façon durable cette dernière au rail de fixation 2.

Si les ailes 10 comportent des ailes de renforts 14, la languette 22 sera insérée à force entre l'âme 9 du rail de fixation 2 et lesdites ailes de renforts 14, et les lamelles 23 prendront également appui sur ces dernières pour assurer le maintien de la base 15 dans ledit rail de fixation 2.

Une fois la base 15 mise en place à l'extrémité du rail de fixation 2, on solidarise le capot 16 sur ladite base en insérant, de préférence à force, la tige 36 du capot 16 dans le tube 28 de la base 15 jusqu'à ce que la face arrière 34 du capot 16 vienne en butée sur la face avant 20 du corps 17 de la base 15.

Si ladite face avant 20 est pourvue d'un lamage 29, la face arrière 34 du capot 16 viendra alors en butée sur la face avant 31 dudit lamage 29. Pour des raisons esthétique, il va de soi que le lamage 29 sera dimensionné pour que le capot 16 ne soit pas en surépaisseur par rapport au corps 17. Cette configuration permet également d'éviter que le capot 16 soit arraché.

Lors de la mise en place du capot 16, son corps 32 s'insère entre les ailes 10 du rail de fixation 2 dans la fente 13 jusqu'à ce que son extrémité vienne en contact sur la butée de retenue 27 de la languette 22 de la base 15, ladite butée de retenue 27 évitant que ledit corps 32 ne se replie sur lui-même lors de la mise en place du capot 16. Ce dernier protège la languette 22 de la base 15 en la masquant tout en renforçant l'esthétique de l'élément de protection 8 et du dispositif de fixation 1.

Pour des raisons de tenue mécanique, on comprend bien qu'il est préférable que, lorsque la languette 22 de la base 15 est insérée à force dans le logement 12 du rail de fixation 2, la face arrière 21 du corps 17 de la base 15 soit en appui sur le dos du panneau 3. Pour cela, il faut donc que la zone d'appui de ladite face arrière 21 soit décalée par rapport à la face arrière (non représentée sur les figures) de la languette 22 d'une hauteur correspondant sensiblement à l'épaisseur de l'âme 9 dudit rail de fixation 2. Le décalage de la face arrière 21 du corps 17 peut être total ou partiel. Dans le dernier cas, ladite face arrière 21 comporte avantageusement un talon périphérique 37 (Voir la figure 4) le long du bord de la première face latérale 18 du corps 17.

L'élément de protection 8 est avantageusement réalisé en matière synthétique par moulage.

### Description d'autres modes de réalisation

Selon une première variante représentée sur la figure 8, le dispositif de fixation 1 comporte un élément de protection 38 monobloc en forme générale de T comprenant un corps 39 en forme globale de demi tronc de cône présentant une première face latérale 40 non plane du type globalement hémi-tronconique, une deuxième face latérale 41 plane joignant les bords libres de ladite première face latérale 40, une face avant 42 et une face arrière 43, lesdites faces avant et arrière 42,43 étant en forme générale de demi disque sensiblement parallèles entre eux et reliées par les première et deuxième faces latérales 40,41.Ledit élément de protection 38 comporte en outre une languette 44 en forme globale de quart de cylindre s'étendant perpendiculairement du milieu de la deuxième face latérale 41 dudit corps 39. Ladite languette 44 comporte deux lamelles 45 s'étendant chacune le long d'un des bords inférieurs de la languette 44 en direction de la face avant 42 du corps 39 et vers l'extérieur de ladite languette 44, de sorte que les lamelles 45 et la face arrière (non représentée sur les figures) de la languette 44 présentent une section transversale dont la forme générale est un U évasé.

En outre, pour obtenir le décalage entre la zone d'appui de ladite face arrière 43 et la face arrière de la languette 44, ladite face arrière 43 comporte avantageusement un talon périphérique 46 le long du bord de la première face latérale 40 du corps 39.

L'élément de protection 38 du dispositif de fixation 1, selon l'invention, est mis en place à l'une des extrémités libres du rail de fixation 2 en insérant à force la languette 44 dans le logement 12 dudit rail de fixation 2 jusqu'à ce que la deuxième face latérale 41 du corps 39 vienne en butée contre le rail de fixation 2. Lors de cette insertion, les lamelles 45 de la languette 44 ont la même fonction que les lamelles 23 précédemment décrites et se déforment en se repliant l'une vers l'autre et exercent un effort sur les ailes 10 du rail de fixation 2 assurant l'immobilisation de l'élément de protection 38 dans ledit rail de fixation 2.

Selon une deuxième variante représentée sur la figure 9, le dispositif de fixation 1 comporte un élément de protection 48 monobloc en forme générale de T semblable à l'élément de protection 38 précédemment décrit et comprenant un corps 49 en forme globale de demi tronc de cône présentant une première face latérale 50 non plane du type globalement hémi-tronconique, une deuxième face latérale 51 plane joignant les bords libres de ladite première face latérale 50, une face avant 52 et une face arrière 53, lesdites faces avant et arrière 52,53 étant en forme générale de demi disque sensiblement parallèles entre eux et reliées par les première et deuxième faces latérales 50,51.

Ledit élément de protection 48 comporte en outre une languette 54 en forme globale de quart de cylindre s'étendant perpendiculairement du milieu de la deuxième face latérale 51 dudit corps 49. Ladite languette 54 comporte deux lamelles 55 s'étendant chacune perpendiculairement le long d'un des bords inférieurs de la languette 54.

En outre, pour obtenir le décalage entre la zone d'appui de ladite face arrière 53 et la face arrière de la languette 54, ladite face arrière 53 comporte avantageusement un talon périphérique 56 le long du bord de la première face latérale 50 du corps 49.

L'élément de protection 48 du dispositif de fixation 1, selon l'invention, est mis en place à l'une des extrémités libres du rail de fixation 2 en insérant à force la languette 54 dans le logement 12 dudit rail de fixation 2 jusqu'à ce que la deuxième face latérale 51 du corps 49 vienne en butée contre le rail de fixation 2. Lors de cette insertion, les lamelles 55 de la languette 54, qui sont plus épaisses que les lamelles 45 précédemment décrites, ne se déforment pas et sont encastrées à force entre les ailes 10 du rail de fixation 2 assurant l'immobilisation de l'élément de protection 48 dans ledit rail de fixation 2.

Enfin, selon une troisième variante représentée sur la figure 10, le dispositif de fixation 1 comporte un élément de protection 58 monobloc en forme générale de T semblable à l'élément de protection 48 précédemment décrit et comprenant un corps 59 en forme globale de demi tronc de cône présentant une première face latérale 60 non plane du type globalement hémi-tronconique, une deuxième face latérale 61 plane joignant les bords libres de ladite première face latérale 60, une face avant 62 et une face arrière 63, lesdites faces avant et arrière 62,63 étant en forme générale de demi disque sensiblement parallèles entre eux et reliées par les première et deuxième faces latérales 60,61.

Ledit élément de protection 58 comporte en outre une languette 64 en forme globale de quart de cylindre s'étendant perpendiculairement du milieu de la deuxième face latérale 61 dudit corps 59.

Dans cet élément de protection 58, la ladite face arrière 63 est de préférence entièrement décalée par rapport à la face arrière non représentée de la languette 64. Toutefois, on pourra obtenir le décalage entre la zone d'appui de ladite face arrière 63 et la face arrière de la languette 64 à l'aide d'un talon périphérique disposé le long du bord de la première face latérale 60 du corps 59 sans sortir du cadre de la présente invention.

Cette variante minimaliste de l'élément de protection 58 du dispositif de fixation 1, selon l'invention, est mis en place à l'une des extrémités libres du rail de fixation 2 en insérant à force la languette 64 dans le logement 12 dudit rail de fixation 2 jusqu'à ce que la deuxième face latérale 61 du corps 59 vienne en butée contre le rail de fixation 2. Lors de cette insertion, la languette 54 est encastrée à force entre les ailes 10 du rail de fixation 2 assurant l'immobilisation de l'élément de protection 58 dans ledit rail de fixation 2.

### Possibilité d'application industrielle

Le dispositif de fixation 1 selon l'invention s'applique plus particulièrement à la fixation d'un panneau 4 de signalisation routière sur un support 4, mais il peut également être utilisé pour d'autres types de signalisation.

Enfin, il va de soi que les exemples de dispositif de fixation 1 conformes à l'invention qui viennent d'être décrits ne sont que des illustrations particulières, en aucun cas limitatives de l'invention.

## Revendications

1. Dispositif de fixation (1) d'un panneau (3) de signalisation routière sur un support (4) et comportant au moins un rail de fixation (2) en forme globale de C solidarisé au dos dudit panneau (3), une bride (5) apte à s'étendre autour du support (4) et des éléments de serrage permettant de serrer ladite bride (5) sur le rail de fixation (2) pour fixer le panneau (3) sur ledit support (4), ledit dispositif de fixation (1) étant **caractérisé en ce qu'**il comprend un élément de protection (8,38,48,58) au moins en partie inséré à chaque extrémité libre dudit rail de fixation (2).

2. Dispositif de fixation (1) selon la revendication 1, **caractérisé en ce que** ledit élément de protection (8) comprend :
- une base (15) comportant un corps (17) et une languette (22) agencée pour être insérée à l'une des extrémités dudit rail de fixation (2) jusqu'à ce que le corps (17) vienne en butée contre ladite extrémité,
- un capot (16) apte à être solidarisé à ladite base (15) pour masquer au moins en partie ladite base (15).

3. Dispositif de fixation (1) selon la revendication 2, **caractérisé en ce que** le corps (17) a une forme globale de demi tronc de cône et présente une première face latérale (18) non plane du type hémi-tronconique, une deuxième face latérale (19) plane joignant les bords libres de ladite première face (18), une face avant (20) et une face arrière (21), lesdites faces avant et arrière (20,21) étant en forme générale de demi disque sensiblement parallèle entre eux et reliées par les première et deuxième faces latérales (18,19).

4. Dispositif de fixation (1) selon la revendication 3, **caractérisé en ce que** la face avant (20) du corps (17) comporte un lamage (29) comprenant une face latérale (30) hémicylindrique et une face avant (31) en forme de demi-disque.

5. Dispositif de fixation (1) selon l'une quelconque des revendications 3 ou 4, **caractérisé en ce que** la languette (22) a une forme de parallélépipède aplati issu du bord rectiligne de la face arrière (21) du corps (17) et s'étendant sensiblement perpendiculairement à la deuxième face latérale (19) et **en ce que** cette languette (22) comporte à son extrémité libre deux lamelles (23) issues chacune le long d'un des bords longitudinaux de la face avant (24) de la languette (22) et s'étendant en direction de la face avant (20) du corps (17) et vers l'extérieur de ladite languette (22), de sorte que les lamelles (23) et la languette (22) présentent une section transversale dont la forme générale est un U évasé.

6. Dispositif de fixation (1) selon la revendication 5, **caractérisé en ce que** la languette (22) comporte un bossage (25) issu de la face avant (24) de la languette (22), s'étendant en direction de la face avant (20) du corps (17) et muni d'un orifice (26) traversant l'ensemble languette (22) - bossage (25) de part en part, et au moins une butée de retenue (27) disposée en saillie sur la face avant (24) de la languette (22) entre les deux lamelles (23).

7. Dispositif de fixation (1) selon l'une quelconque des revendications 3 à 6, **caractérisé en ce que** la base (15) comprend également un tube (28) creux issu de la languette (22) et s'étendant en direction de la face avant (20) du corps (17).

8. Dispositif de fixation (1) selon la revendication 7, **caractérisé en ce que** ledit tube (28) est intégré au moins en partie au corps (17) et notamment à sa deuxième face latérale (19).

9. Dispositif de fixation (1) selon l'une quelconque des revendications 2 à 8, **caractérisé en ce que** le capot (16) comporte un corps (32) incurvé présentant une face avant (33) convexe, une face arrière (34) concave et une face périphérique (35) joignant lesdites faces avant et arrière (33,34).

10. Dispositif de fixation (1) selon la revendication 9, **caractérisé en ce que** le capot (17) comporte une tige (36) issue de la face arrière (34) du corps (32).

11. Dispositif de fixation (1) selon la revendication 1, **caractérisé en ce que** ledit élément de protection (38,48,58) est monobloc en forme générale de T et comporte :
- un corps (39,49,59) en forme globale de demi tronc de cône présentant une première face latérale (40,50,60) non plane du type globalement hémi-tronconique, une deuxième face latérale (41,51,61) plane joignant les bords libres de ladite première face latérale (40,50,60), une face avant (42,52,62) et une face arrière (43,53,63), lesdites faces avant et arrière (42,52,62;43,53,63) étant en forme générale de demi disque sensiblement parallèles entre eux et reliées par les première et deuxième faces latérales (40,50,60;41,51,61) et,
- une languette (44,54,64) en forme globale de quart de cylindre s'étendant perpendiculairement du milieu de la deuxième face latérale (41,51,61) dudit corps (39,49,59).

12. Dispositif de fixation (1) selon la revendication 11, **caractérisé en ce que** ladite languette (44,54) comporte deux lamelles (45,55) issues chacune d'un des bords inférieurs de la languette (44,54).

13. Dispositif de fixation (1) selon la revendication 11, **caractérisé en ce que** lesdites lamelles (45) s'étendent chacune le long de l'un des bords inférieurs de la languette (44) en direction de la face avant (42) du corps (39) et vers l'extérieur de ladite languette (44), de sorte que les lamelles (45) et la face arrière de la languette (44) présentent une section transversale dont la forme générale est un U évasé.

14. Dispositif de fixation (1) selon la revendication 11, **caractérisé en ce que** lesdites lamelles (55) s'étendant chacune perpendiculairement le long de l'un des bords inférieurs de la languette (54).

15. Dispositif de fixation (1) selon l'une quelconque des revendications 5 à 14, **caractérisé en ce que** la face arrière (21,43,53,63) du corps (17,39,49,59) est au moins en partie décalée de la face arrière de la languette (22,44,54,64).

## Patentansprüche

1. Befestigungsvorrichtung(1)eines Verkehrsschildes (3) an einem Träger (4), die mindestens eine C-förmige Befestigungsschiene (2) aufweist, die mit der Rückseite dieses Schildes (3) verbunden ist, einen Flansch (5), der um den Träger (4) herum verlaufen kann und Spanneinrichtungen, mit denen der Flansch (5) auf der Befestigungsschiene (2) festgespannt werden kann, um das Schild (3) am Träger (4) zu befestigen, wobei die Befestigungsvorrichtung (1) **dadurch gekennzeichnet ist, dass** sie ein Schutzelement (8, 38, 48, 58) aufweist, welches mindestens zum Teil an jedem Endpunkt der Befestigungsschiene (2) eingeführt ist.

2. Befestigungsvorrichtung(1)gemäß dem Anspruch 1, **gekennzeichnet dadurch, dass** dieses Schutzelement (8) folgende Teile aufweist:
- eine Unterfläche (15), die einen Körper (17) und eine Greifzunge (22) aufweist, die so angeordnet ist, dass sie an einem der Endpunkte der Befestigungsschiene (2) eingeführt ist, bis der Körper (17) gegen diesen Endpunkt stößt,
- eine Kappe (16), die mit der Grundfläche (15) verbunden werden kann, damit diese Grundfläche (15) mindestens zum Teil überdeckt werden kann.

3. Befestigungsvorrichtung(1)gemäß dem Anspruch 2, **gekennzeichnet dadurch, dass** der Körper (17)die Form eines halben Kegelstumpfes hat und eine erste nicht ebene seitliche Fläche (18) mit der Form eines halben Kegelstumpfes aufweist, eine zweite ebene seitliche Fläche (19), die an die freien Ränder der ersten Fläche (18) anschließt, eine vordere Fläche (20) und eine hintere Fläche (21), wobei diese vordere und hintere Fläche (20,21) die Form einer Halbplatte haben, die deutlich parallel zueinander verlaufen und durch die erste und zweite seitliche Fläche (18, 19) miteinander verbunden sind.

4. Befestigungsvorrichtung(1)gemäß dem Anspruch 3 **gekennzeichnet dadurch, dass** die vordere Fläche (20) des Körpers (17)eine Senkung (29) aufweist, die eine seitliche halbzylindrische Fläche (30)und eine vordere Fläche (31) in Form einer Halbplatte beinhaltet.

5. Befestigungsvorrichtung(1)gemäß einem der Ansprüche 3 oder 4, **gekennzeichnet dadurch, dass** die Greifzunge (22) die Form eines abgeflachten Quaders hat, der vom geradlinigen Rand der hinteren Fläche (21) des Körpers (17) ausgeht und sich deutlich senkrecht zur zweiten seitlichen Fläche (19) erstreckt und dadurch, dass diese Greifzunge(22) an ihrem freien Rand zwei Lamellen (23) aufweist, die beide entlang eines der Längsränder der vorderen Fläche (24) der Greifzunge (22) beginnen und sich in Richtung der vorderen Fläche (20) des Körpers (17) und außerhalb der Greifzunge (22) erstrecken so dass die Lamellen (23) und die Greifzunge (22) ein Querprofil darstellen, das im allgemeinen die Form eines konisch erweiterten Us hat.

6. Befestigungsvorrichtung (1) gemäß dem Anspruch 5 **gekennzeichnet dadurch, dass** die Greifzunge (22)einen Vorsprung (25) aufweist, der von der vorderen Fläche (24) der Greifzunge (22) ausgeht, sich in Richtung der vorderen Fläche (20) des Körpers (17) erstreckt und mit einer Öffnung (26) versehen ist, die die Einheit Greifzunge (22) - Vorsprung (25) von einer Seite zur anderen durchquert und mindestens ein Rückhalteelement (27), welches vorstehend an der vorderen Fläche (24) der Greifzunge (22) zwischen den beiden Lamellen (23) angebracht ist.

7. Befestigungsvorrichtung (1) gemäß einem der Ansprüche 3 bis 6, **gekennzeichnet dadurch, dass** die Unterfläche (15) ebenfalls eine hohle Hülse (28) aufweist, die von der Greifzunge (22) ausgeht und sich in Richtung der vorderen Fläche (20) des Körpers (17) erstreckt.

8. Befestigungsvorrichtung (1)gemäß Anspruch 7, **gekennzeichnet dadurch, dass** die genannte Hülse (28) zumindest zum Teil in den Körper (17) integriert ist und insbesondere in seine zweite seitliche Fläche (19).

9. Befestigungsvorrichtung (1) gemäß einem der Ansprüche 2 bis 8, **gekennzeichnet dadurch, dass** die Kappe (16) einen nach innen gebogenen Körper (32) aufweist, der eine konvexe vordere Fläche (33), eine konkave hintere Fläche (34) und eine peripherische Fläche (35) darstellt, die die genannte vordere und hintere Fläche (33,34) verbindet.

10. Befestigungsvorrichtung (1) gemäß dem Anspruch 9, **gekennzeichnet dadurch, dass** die Kappe (17) einen Dorn (36) aufweist, der aus der hinteren Fläche (34) des Körpers (32) ausgeht.

11. Befestigungsvorrichtung (1) gemäß dem Anspruch 1 **gekennzeichnet dadurch, dass** das genannte Schutzelement (38, 48, 58) eine Einblockkonstruktion in T-Form ist, die folgende Elemente aufweist:
- einen Körper (39, 49, 59) in Form eines halben Kegelstumpfes, der eine erste seitliche nicht ebene Fläche (40, 50, 60)in Form eines halben Kegelstumpfes aufweist, ebenso eine zweite seitliche ebene Fläche (41, 51, 61), die die freien Ränder der genannten ersten seitlichen Fläche (40, 50, 60) verbindet, eine vordere Fläche (42, 52, 62) und eine hintere Fläche (43, 53, 63), wobei die genannte vordere und hintere Fläche (42, 52, 62; 43, 53, 63) die Form einer Halbplatte haben, deutlich parallel zueinander verlaufen und durch die erste und zweite seitliche Fläche (40, 50, 60; 41, 51, 61) miteinander verbunden sind und
- eine Greifzunge (44, 54, 64) in Form eines Viertelzylinders, die sich senkrecht von der Mitte der zweiten seitlichen Fläche (41, 51, 61) des Körpers (39, 49, 59) aus erstreckt.

12. Befestigungsvorrichtung (1) gemäß dem Anspruch 11, **gekennzeichnet dadurch, dass** die Greifzunge (44,55) zwei Lamellen (45, 55) aufweist, die beide von einem der unteren Ränder der Zunge (44, 54) ausgehen.

13. Befestigungsvorrichtung (1) gemäß dem Anspruch 11, **gekennzeichnet dadurch, dass** die Lamellen (45) sich beide entlang eines der unteren Ränder der Zunge (44) in Richtung der vordere Fläche (42) des Körpers (39) und außerhalb der Greifzunge (44) erstrecken, so dass die Lamellen (45) und die hintere Fläche der Greifzunge (44) ein Querprofil darstellen, dass im allgemeinen die Form eines konisch erweiterten Us hat.

14. Befestigungsvorrichtung (1) gemäß dem Anspruch 11, **gekennzeichnet dadurch, dass** diese Lamellen (55) sich beide senkrecht entlang der unteren Ränder der Greifzunge (54)erstrecken.

15. Befestigungsvorrichtung (1) gemäß einem der Ansprüche 5 bis 15, **gekennzeichnet dadurch, dass** die hintere Fläche (21, 43, 53, 63) des Körpers (17, 39, 49, 59) mindestens zum Teil von der hinteren Fläche der Greifzunge (22, 44, 54, 64) abgesetzt ist.

## Claims

1. Device (1) for mounting a road sign (3) on a supporting member (4) and comprising at least one mounting rail (2) having an overall C shape secured to the back of said sign (3), a flange (5) suitable for extending around the supporting member (4) and clamping elements for clamping said flange (5) on the mounting rail (2) in order to mount the sign (3) onto said supporting member (4), said mounting device (1) being **characterised in that** it comprises a protecting element (8, 38, 48, 58) at least partially inserted at each free end of said mounting rail (2).

2. Mounting device (1) according to claim 1, **characterised in that** said protecting element (8) comprises:
- a base (15) including a body (17) and a tab (22) arranged to be inserted into one of the ends of said mounting rail (2) until the body (17) abuts against said end,
- a cover (16) suitable for being secured to said base (15) to at least partially mask said base (15).

3. Mounting device (1) according to claim 2, **characterised in that** the body (17) has an overall half truncated cone shape and has a first non-plane semi-frusto-conical type side face (18), a second plane side face (19) joining the free edges of said first face (18), a front face (20) and a rear face (21), said front and rear faces (20, 21) having a general half-disk shape substantially parallel with one another and connected by the first and second side faces (18, 19).

4. Mounting device (1) according to claim 3, **characterised in that** the front face (20) of the body (17) includes a countersink (29) comprising a semi-cylindrical side face (30) and a front face (31) in the shape of a half-disk.

5. Mounting device (1) according to any of claims 3 or 4, **characterised in that** the tab (22) has a flattened parallelepipedic shape from the rectilinear edge of the rear face (21) of the body (17) and substantially extending perpendicularly to the second side face (19) and **in that** this tab (22) includes at the free end thereof two strips (23) each starting along one of the longitudinal edges of the front face (24) of the tab (22) and extending towards the front face (20) of the body (17) and towards the outside of said tab (22), such that the strips (23) and the tab (22) have a cross-section wherein the general shape is a flared U.

6. Mounting device (1) according to claim 5, **characterised in that** the tab (22) includes a projection (25) from the front face (24) of the tab (22), extending towards the front face (20) of the body (17) and provided with an orifice (26) passing right through the tab (22) - projection (25) assembly, and at least one retaining abutment (27) arranged projecting from the front face (24) of the tab (22) between the two strips (23).

7. Mounting device (1) according to any of claims 3 to 6, **characterised in that** the base (15) also comprises a hollow tube (28) from the tab (22) and extending towards the front face (20) of the body (17).

8. Mounting device (1) according to claim 7, **characterised in that** said tube (28) is at least partially integrated into the body (17) and particularly in the second side face (19) thereof.

9. Mounting device (1) according to any of claims 2 to 8, **characterised in that** the cover (16) includes a curved body (32) having a convex front face (33), a concave rear face (34) and a peripheral face (35) joining said front and rear faces (33, 34).

10. Mounting device (1) according to claim 9, **characterised in that** the cover (17) includes a rod (36) from the rear face (34) of the body (32).

11. Mounting device (1) according to claim 1, **characterised in that** said protecting element (38, 48, 58) is made of one-piece having a general T shape and includes:
- a body (39, 49, 59) with an overall half truncated cone shape having a first non-plane overall semi-frusto-conical type side face (40, 50, 60), a second plane side face (41, 51, 61) joining the free edges of said first face (40, 50, 60), a front face (42, 52, 62) and a rear face (43, 53, 63), said front and rear faces (42, 52, 62; 43, 53, 63) having a general half-disk shape substantially parallel with one another and connected by the first and second side faces (40, 50, 60; 41, 51, 61) and,
- a tab (44, 54, 64) having an overall quarter-cylinder shape extending perpendicularly from the centre of the second side face (41, 51, 61) of said body (39, 49, 59).

12. Mounting device (1) according to claim 11, **characterised in that** said tab (44, 54) includes two strips (45, 55) each from one of the bottom edges of the tab (44, 54).

13. Mounting device (1) according to claim 11, **characterised in that** said strips (45) each extend along one of the bottom edges of the tab (44) towards the front face (42) of the body (39) and towards the outside of said tab (44), such that the strips (45) and the rear of the tab (44) have a cross-section wherein the general shape is a flared U.

14. Mounting device (1) according to claim 11, **characterised in that** said strips (55) each extend perpendicularly along one of the bottom edges of the tab (54).

15. Mounting device (1) according to any of claims 5 to 14, **characterised in that** the rear face (21, 43, 53, 63) of the body (17, 39, 49, 59) is at least partially offset from the rear face of the tab (22, 44, 54, 64).
